# EUROPÄISCHE PATENTSCHRIFT

(11) **EP 4 103 504 B1**
(45) Veröffentlichungstag und Bekanntmachung des Hinweises auf die Patenterteilung: **03.01.2024**
(21) Anmeldenummer: 21701814.2
(22) Anmeldetag: 01.02.2021
(51) Int. Cl.: B66B 19/00

(54) **MONTAGEVORRICHTUNG ZUR DURCHFÜHRUNG VON MONTAGESCHRITTEN AN EINER WAND UND VERFAHREN ZUM ANORDNEN EINER MAGAZINKOMPONENTE AN EINER MONTAGEVORRICHTUNG**
MOUNTING DEVICE FOR CARRYING OUT ASSEMBLY STEPS ON A WALL AND METHOD FOR ARRANGING A MAGAZINE COMPONENT ON A MOUNTING DEVICE
DISPOSITIF DE MONTAGE PERMETTANT D'EFFECTUER DES ÉTAPES DE MONTAGE SUR UN MUR ET PROCÉDÉ D'AGENCEMENT D'UN COMPOSANT DE MAGASIN SUR UN DISPOSITIF DE MONTAGE

(30) Priorität: 11.02.2020 EP 20156561
(43) Veröffentlichungstag der Anmeldung: 21.12.2022
(73) Patentinhaber: INVENTIO AG, 6052 Hergiswil (CH)
(72) Erfinder: CAMBRUZZI, Andrea, 8057 Zürich (CH); SIMMONDS, Oliver, 6004 Luzern (CH); ZIMMERLI, Philipp, 4624 Härkingen (CH)
(74) Vertreter: Inventio AG
(86) Internationale Anmeldenummer: PCT/EP2021/052238
(87) Internationale Veröffentlichungsnummer: WO 2021/160447

(56) Entgegenhaltungen:
- WO-A1-2017/016780
- WO-A1-2018/177888
- JP-A- H04 213 580

## Beschreibung

Die Erfindung betrifft eine Montagevorrichtung zur Durchführung von Montageschritten an einer Wand gemäss dem Oberbegriff des Anspruchs 1 und ein Verfahren zum Anordnen einer Magazinkomponente an einer Magazinaufnahmevorrichtung einer Montagevorrichtung gemäss Anspruch 12.

Die WO 2018/177888 A1 beschreibt eine Montagevorrichtung zur Durchführung von Montageschritten an einer Wand in Form einer Schachtwand eines Aufzugschachts einer Aufzuganlage. Die Montagevorrichtung verfügt über einen mobilen Montagerahmen in Form einer Trägerkomponente, eine mechatronische Installationskomponente in Form eines Industrieroboters, eine Magazinaufnahmevorrichtung, eine Magazinkomponente und eine Sicherungseinrichtung. Die mechatronische Installationskomponente und die Magazinaufnahmevorrichtung sind am Montagerahmen angeordnet. Die Magazinaufnahmevorrichtung ist dazu vorgesehen, die Magazinkomponente mit darin aufgenommenen Montagemitteln, beispielsweise in Form von Schrauben oder Ankerbolzen aufzunehmen, wobei Montagemittel bei der Durchführung eines Montageschritts mittels der mechatronischen Installationskomponente aus der Magazinkomponente entnommen werden können. Die Sicherungseinrichtung ist so ausgeführt und angeordnet, dass sie in einem Sicherungszustand die von der Magazinaufnahmevorrichtung aufgenommene Magazinkomponente gegen eine Verlagerung gegenüber dem Montagerahmen sichert. Dazu kann der Boden der Magazinkomponente eine Vertiefung aufweisen, in der beim Beladen der Magazinaufnahmevorrichtung Rollen einer Magazinkomponente angeordnet werden. Alternativ dazu kann im Boden der Magazinkomponente ein Loch vorgesehen sein, in der beim Beladen der Magazinaufnahmevorrichtung ein als fester Bestandteil der Magazinkomponente ausgeführter Stift eintaucht.

Demgegenüber ist es insbesondere die Aufgabe der Erfindung, eine Montagevorrichtung zur Durchführung von Montageschritten an einer Wand und ein Verfahren zum Anordnen einer Magazinkomponente an einer Magazinaufnahmevorrichtung einer Montagevorrichtung vorzuschlagen, welche flexibel einsetzbar sind und eine zuverlässige Sicherung einer Magazinkomponente an einer Magazinaufnahmevorrichtung ermöglichen. Erfindungsgemäss wird diese Aufgabe mit einer Montagevorrichtung mit den Merkmalen des Anspruchs 1 und einem Verfahren mit den Merkmalen des Anspruchs 12 gelöst.

Die erfindungsgemässe Montagevorrichtung zur Durchführung von Montageschritten an einer Wand verfügt über einen mobilen Montagerahmen, eine mechatronische Installationskomponente, eine Magazinaufnahmevorrichtung, eine Magazinkomponente und eine Sicherungseinrichtung. Die mechatronische Installationskomponente und die Magazinaufnahmevorrichtung sind am Montagerahmen angeordnet. Die Magazinaufnahmevorrichtung ist dazu vorgesehen, die Magazinkomponente mit darin aufgenommenen Montagemitteln aufzunehmen, wobei Montagemittel bei der Durchführung eines Montageschritts mittels der mechatronischen Installationskomponente aus der Magazinkomponente entnommen werden können. Die Sicherungseinrichtung ist so ausgeführt und angeordnet, dass sie in einem Sicherungszustand eine Verbindung zwischen der Magazinkomponente und dem Montagerahmen herstellt und so die von der Magazinaufnahmevorrichtung aufgenommene Magazinkomponente gegen eine Verlagerung gegenüber dem Montagerahmen sichert.

Erfindungsgemäss weisen die Magazinkomponente ein erstes Ankoppelelement und die Sicherungseinrichtung ein zweites Ankoppelelement auf. Das erste Ankoppelelement und das zweite Ankoppelelement sind so ausgeführt und angeordnet, dass mittels der beiden Ankoppelelemente die Sicherungseinrichtung lösbar an die Magazinkomponente ankoppelbar ist. Die Sicherungseinrichtung kann damit erst dann an einer Magazinkomponente angeordnet werden, wenn diese auf einer Magazinaufnahmevorrichtung angeordnet und gegen eine Verlagerung gesichert werden soll. Es muss damit nicht an jeder Magazinkomponente, welche auf der Magazinaufnahmevorrichtung angeordnet werden könnte, eine Sicherungseinrichtung vorgesehen werden, was Kosten verursachen, Bauraum beanspruchen und das Gewicht einer Magazinkomponente erhöhen würde. Ein geringer Platzbedarf und ein geringes Gewicht einer Magazinkomponente sind insbesondere für einen Transport der Magazinkomponente vorteilhaft. Wenn mehr als eine Magazinkomponente auf der Magazinaufnahmevorrichtung angeordnet werden sollen, dann ist es vorteilhaft möglich, nur an einer Magazinkomponente eine Sicherungseinrichtung anzuordnen, mittels welcher alle auf der Magazinaufnahmevorrichtung angeordneten Magazinkomponenten gesichert werden können. Damit benötigen die Magazinkomponenten möglichst wenig Bauraum auf der Magazinaufnahmevorrichtung. Ausserdem kann damit ein möglichst geringes Gewicht der Montagevorrichtung erreicht werden, was ein einfaches Handling der Montagevorrichtung ermöglicht.

Die Montagevorrichtung kann zumindest teilautomatisiert Montageschritte an einer Wand ausführen. Sie weist beispielsweise eine von der mechatronischen Installationskomponente aufgenommene Schlagbohrmaschine auf, mittels welcher automatisiert Löcher in eine Wand gebohrt werden können. Sie kann auch eine Setzvorrichtung zum schlagenden Eintreiben von Ankerstangen in Bohrlöcher aufweisen, in die in zuvor gebohrte Löcher in einer Wand Ankerstangen eingetrieben werden können.

Die Montagevorrichtung kann insbesondere automatisiert Montageschritte durchführen, insbesondere zur Montage einer Aufzuganlage in einem Aufzugschacht. Es sind aber auch andere Einsatzzwecke, beispielsweise Montageschritte beim Verlegen von Kabeln oder beim Montieren von Lüftungsrohren möglich.

Die Wand ist insbesondere als eine Wand in einem Gebäude ausgeführt, wobei auch ein Boden oder eine Decke in einem Gebäude als eine Wand angesehen werden kann. Sie ist insbesondere als eine Schachtwand eines Aufzugschachts einer Aufzuganlage ausgeführt. Die Wand kann aber beispielsweise auch an oder in einer Brücke, einem Pfeiler oder einem Schiff angeordnet sein. Die Wand besteht insbesondere aus mit Armierungen verstärktem Beton.

Der Montagerahmen ist so ausgeführt, dass er verlagert, beispielsweise in einem vertikal verlaufenden Schacht in verschiedene Höhen gebracht oder einfach von einem Einsatzort zu einem anderen Einsatzort transportiert werden kann. Er ist also nicht Bestandteil einer Maschine, die fest in einer Montagehalle steht, um dort Montageschritte auszuführen. Damit kann der Montagerahmen als ein mobiler Montagerahmen bezeichnet werden. Er verfügt insbesondere über ein starres Grundgerüst, beispielsweise aus Metallprofilen, an dem die mechatronische Installationskomponente und die Magazinaufnahmevorrichtung befestigt sind. Der Montagerahmen kann ausserdem über eine oder mehrere Fixierkomponenten verfügen, mittels welchen er und damit die Montagevorrichtung an ihrem jeweiligen Einsatzort, beispielsweise einer bestimmten Position in einem Aufzugschacht fixiert werden können. Der Montagerahmen kann beispielsweise entsprechend einer Trägerkomponente der WO 2017/016780 A1 ausgeführt sein.

Die mechatronische Installationskomponente ist insbesondere als ein Industrieroboter ausgeführt. Sie kann beispielsweise entsprechend einer in der WO 2017/016780 A1 beschriebenen mechatronischen Installationskomponente ausgeführt sein. Es sind aber auch andere Ausführungen der mechatronischen Installationskomponente möglich. Beispielsweise kann die mechatronische Installationskomponente nur über einen Arm verfügen, der mittels eines Aktors in einer Richtung ein- und ausfahrbar ist.

Eine Magazinkomponente kann Montagemittel aufnehmen. Unter Montagemittel sind hier insbesondere Teile zu verstehen, die während eines Montageschritts an der Wand angeordnet werden, also beispielsweise Schrauben und Ankerbolzen, aber auch Werkzeuge, wie beispielsweise Bohrer für eine Schlagbohrmaschine, die bei einem Montageschritt verwendet werden. Eine Magazinkomponente verfügt beispielsweise über einen Grundrahmen, der eine Aufnahmeplatte mit vielen Öffnungen trägt, in welche die Montagemittel von oben eingesteckt und während der Durchführung eines Montageschritts entnommen werden können. Die Magazinkomponente weist insbesondere eine hauptsächlich quaderförmige Grundform auf, wobei am Grundrahmen Rollen angeordnet sein können, so dass die Magazinkomponente leicht geschoben werden kann. Die Magazinkomponente besteht insbesondere hauptsächlich aus Metall.

Die Magazinkomponente verfügt im Grundrahmen und unterhalb der Aufnahmeplatte insbesondere über eine Schaumstoffschicht. Die Schaumstoffschicht weist Löcher auf, die fluchtend gegenüber den Öffnungen der Aufnahmeplatte ausgerichtet sind. Die Schaumstoffschicht stellt eine korrekte Ausrichtung der in die Öffnungen eingesteckten Montagemittel sicher, beispielsweise senkrecht zur Aufnahmeplatte. Eine korrekte Ausrichtung wichtig, damit die mechatronische Installationskomponente die Montagemittel prozesssicher aufnehmen kann. Die Durchmesser der Löcher in der Schaumstoffschicht und die Art des Schaumstoffs müssen dabei auf die jeweilige Ausführung der Montagemittel angepasst werden. Das Vorsehen der Schaumstoffschicht ist unabhängig vom Vorsehen einer an- und abkoppelbaren Sicherungseinrichtung und kann als eine eigenständige Erfindung angesehen werden.

Die Magazinaufnahmevorrichtung ist so ausgeführt, dass sie wenigstens eine Magazinkomponente aufnehmen kann. Sie kann beispielsweise eine Plattform oder einen Boden aufweisen, auf den Magazinkomponenten aufgesetzt oder aufgeschoben werden können. Die Magazinaufnahmevorrichtung verfügt insbesondere über zwei parallel verlaufende Arme, welche jeweils eine Auflagefläche aufweisen, auf welcher sich eine Magazinkomponente, insbesondere über ihre Rollen abstützen kann. Rollen der Magazinkomponente können beim Aufsetzen einer Magazinkomponente auf die Magazinaufnahmevorrichtung auf den genannten Auflageflächen abrollen. Die Magazinkomponente kann so zwischen den beiden Armen angeordnet werden.

Die Sicherungseinrichtung verhindert in ihrem Sicherungszustand eine Bewegung der Magazinkomponente gegenüber der Magazinaufnahmevorrichtung. Damit wird zum einen verhindert, dass sich die Magazinkomponente während einer Verlagerung der Montagevorrichtung oder während der Durchführung eines Montageschritts von der Magazinaufnahmevorrichtung löst und im schlimmsten Fall herunterfällt. Ausserdem stellt die Sicherheitseinrichtung sicher, dass sich die Magazinkomponente und damit auch die von ihr aufgenommenen Montagemittel in einer definierten Position innerhalb des Montagerahmens befinden. Dies ermöglicht es der mechatronischen Installationskomponente, ein gewünschtes Montagemittel prozesssicher aufzunehmen.

Die Sicherungseinrichtung stellt in ihrem Sicherungszustand insbesondere mittelbar eine Verbindung zwischen der Magazinkomponente und dem Montagerahmen her. Sie stellt insbesondere eine Verbindung zwischen der Magazinkomponente und der Magazinaufnahmevorrichtung her, welche am Montagerahmen angeordnet und damit mit dem Montagerahmen verbunden ist. Die Sicherungseinrichtung stellt insbesondere eine formschlüssige Verbindung zum Montagerahmen bzw. der Magazinaufnahmevorrichtung her. Dazu können beispielsweise im Sicherungszustand zwei Bolzen der Sicherungseinrichtung in entsprechende Ausnehmungen der Magazinaufnahmevorrichtung eintauchen und so eine formschlüssige Verbindung zwischen der Sicherungseinrichtung und der Magazinaufnahmevorrichtung herstellen. Die Sicherungseinrichtung kann beispielsweise einen langgestreckten, hauptsächlich quaderförmigen Grundkörper aufweisen. Die beiden Bolzen sind insbesondere an jeweils einer in Richtung Magazinaufnahmevorrichtung orientierten Seite des Grundkörpers angeordnet. Wenn die Magazinaufnahmevorrichtung wie oben beschrieben zwei parallele Arme aufweist, sind die Bolzen an zwei gegenüberliegenden Seiten des Grundkörpers angeordnet und die Sicherungseinrichtung ist im Sicherungszustand zwischen den beiden Armen angeordnet.

Die Sicherungseinrichtung kann neben dem Sicherungszustand einen Freigabezustand einnehmen. Im Freigabezustand stellt sie keine Verbindung zwischen der Magazinkomponente und dem Montagerahmen her. Im Freigabezustand sind beispielsweise die genannten Bolzen eingefahren, so dass sie nicht in die genannten Ausnehmungen der Magazinaufnahmevorrichtung eintauchen. In diesem Beispiel werden zur Einstellung des Sicherungszustands ausgehend vom Freigabezustand und einer entsprechenden Position der Sicherungseinrichtung gegenüber der Magazinaufnahmevorrichtung die beiden Bolzen in Richtung der Ausnehmungen so weit ausgefahren, dass die Bolzen in die Ausnehmungen eintauchen und so eine formschlüssige Verbindung zwischen Magazinkomponente und Magazinaufnahmevorrichtung herstellen. Der Wechsel der beiden Zustände der Sicherungseinrichtung, also beispielsweise das Aus- und Einfahren der genannten Bolzen wird insbesondere von einem Monteur von Hand durchgeführt. Es kann dafür auch ein Aktor, beispielsweise in Form eines elektrischen Spindelantriebs vorgesehen sein.

Die Sicherungseinrichtung ist lösbar an eine Magazinkomponente ankoppelbar. Darunter soll hier verstanden werden, dass die Sicherheitseinrichtung einfach und insbesondere von Hand an eine Magazinkomponente angekoppelt und wieder von ihr abgekoppelt werden kann. Das An- und Abkoppeln kann insbesondere ohne den Einsatz eines Werkzeugs, wie beispielsweise eines Schraubenschlüssels oder eines Schraubenziehers erfolgen. Die Sicherungseinrichtung wird insbesondere an der Magazinkomponente angekoppelt, bevor die Magazinkomponente auf der Magazinaufnahmevorrichtung angeordnet wird. Das Abkoppeln erfolgt insbesondere nach dem Entfernen der Magazinkomponente von der Magazinaufnahmevorrichtung.

Beim Ankoppeln der Sicherungseinrichtung an eine Magazinkomponente wird über das erste Ankoppelelement der Magazinkomponente und das zweite Ankoppelelement der Sicherungseinrichtung eine Verbindung, insbesondere eine formschlüssige Verbindung zwischen der Sicherungseinrichtung und der Magazinkomponente hergestellt. Insbesondere weist die Magazinkomponente zwei erste Ankoppelelemente und die Sicherungseinrichtung zwei korrespondierende zweite Ankoppelelemente auf. Damit kann eine besonders sichere Ankopplung der Sicherheitseinrichtung an eine Magazinkomponente erreicht werden.

Das erste Ankoppelelement der Magazinkomponente ist beispielsweise als eine Ausnehmung, insbesondere als ein Durchgangsloch ohne Innengewinde in einem Grundrahmen der Magazinkomponente ausgeführt. Das erste Ankoppelelement kann auch als ein Loch mit einem Innengewinde oder als ein Gewindestift ausgeführt sein.

Das zweite Ankoppelelement der Sicherungseinrichtung ist an die Ausführung des ersten Ankoppelelements der Magazinkomponente angepasst. Die Ausführungen des ersten Ankoppelelements und des zweiten Ankoppelelements korrespondieren damit miteinander. Bei einem als Durchgangsloch ohne Innengewinde ausgeführten ersten Ankoppelelement ist das zweite Ankoppelelement insbesondere als ein Schnappverschluss ausgeführt. Das zweite Ankoppelelement verfügt dann über eine so genannten Stellhülse, welche aus zwei hauptsächlich zylinderförmigen Teilhülsen mit unterschiedlichem Durchmesser besteht. Eine erste Teilhülse weist einen ersten Durchmesser auf, welcher ein Durchstecken der ersten Teilhülse durch das Durchgangsloch erlaubt. Eine zweite Teilhülse weist einen zweiten, grösseren Durchmesser auf, welcher ein Durchstecken der zweiten Teilhülse durch das Durchgangsloch unmöglich macht. Zum Ankoppeln der Sicherheitseinrichtung an die Magazinkomponente wird die erste Teilhülse so weit durch das Durchgangsloch gesteckt, bis die zweite Teilhülse an der Magazinkomponente anliegt. In der ersten Teilhülse ist ein Schieber angeordnet, welcher durch eine Feder radial nach aussen gedrückt wird. Der Schieber weist eine Schräge auf, über die beim Durchstecken der ersten Teilhülse durch das Durchgangsloch eine radial nach innen gerichtete Kraft auf den Schieber aufgebracht wird, womit er beim Durchstecken durch das Durchgangsloch in die erste Teilhülse ausweicht. Nach dem Durchstecken wird der Schieber von der Feder wieder radial nach aussen gedrückt, so dass der Schieber ein Zurückziehen der ersten Teilhülse aus dem Durchgangsloch verhindert. Damit ist der Schnappverschluss und mit ihm die Sicherungseinrichtung an der Magazinkomponente angekoppelt. Der Schnappverschluss verfügt über einen, insbesondere an einer Stirnfläche der zweiten Teilhülse angeordneten Druckknopf, über welchen der Schieber radial nach innen in die erste Teilhülse zurückgezogen werden und so die erste Teilhülse aus dem Durchgangsloch der Magazinkomponente herausgezogen werden kann. Zum Abkoppeln der Sicherungseinrichtung wird also der Druckknopf des oder der Schnappverschlüsse gedrückt und die Sicherungseinrichtung von der Magazinkomponente weggezogen. Derartige Schnappverschlüsse sind auf dem Markt kostengünstig und in verschiedenen Ausführungen erhältlich. Die Ausführung des zweiten Ankoppelelements als Schnappverschluss ermöglicht ein besonders kostengünstiges Sicherungselement.

Wenn das erste Ankoppelelement als ein Loch mit einem Innengewinde ausgeführt ist, dann ist das zweite Ankoppelelement insbesondere als eine Schraube mit einem Aussengewinde, insbesondere als eine Flügelschraube ausgeführt. Wenn das erste Ankoppelelement als ein Gewindestift ausgeführt ist, dann ist das zweite Ankoppelelement insbesondere als eine Mutter mit einem Innengewinde, insbesondere eine Flügelmutter ausgeführt.

In Ausgestaltung der Erfindung sind die Magazinaufnahmevorrichtung und die Magazinkomponente so ausgeführt, dass die Magazinaufnahmevorrichtung mehrere Magazinkomponenten aufnehmen kann. In dem Fall, in dem die Magazinaufnahmevorrichtung mehrere Magazinkomponenten aufnimmt, ist nur an einer Magazinkomponente eine Sicherungseinrichtung angekoppelt. Eine oder mehrere Magazinkomponenten, an welche keine Sicherungseinrichtung angekoppelt ist, werden ebenfalls über die genannte eine einzige Sicherungseinrichtung an der Magazinaufnahmevorrichtung gesichert. Dazu können diese Magazinkomponenten beispielsweise mit der die Sicherungseinrichtung aufweisenden Magazinkomponente gegen eine Verlagerung gesichert werden. Die eine Sicherungseinrichtung sichert also mehr als eine Magazinkomponente an der Magazinaufnahmevorrichtung. Damit ist nicht für jede Magazinkomponente eine eigene Sicherungseinrichtung notwendig, was einerseits kostengünstig ist und einen geringen Bauraum und geringes Gewicht ermöglicht.

In Ausgestaltung der Erfindung sind die Magazinaufnahmevorrichtung und die Magazinkomponente so ausgeführt, dass die Magazinaufnahmevorrichtung mehrere Magazinkomponenten aufnehmen kann. In dem Fall, in dem die Magazinaufnahmevorrichtung mehrere Magazinkomponenten aufnimmt, weisen alle von der Magazinaufnahmevorrichtung aufgenommenen Magazinkomponenten ein erstes Ankoppelelement zur Ankopplung einer Sicherheitseinrichtung auf. Die einzelnen Magazinkomponenten sind damit sehr flexibel einsetzbar. Sofern notwendig, kann die Sicherungseinrichtung an jedes der Magazinkomponenten angekoppelt werden. Die Magazinkomponenten können damit auch alle gleich ausgeführt werden, was eine kostengünstige Herstellung der Magazinkomponenten ermöglicht.

Zu einer Montagevorrichtung gehören üblicherweise mehr Magazinkomponenten als gleichzeitig auf der Magazinaufnahmevorrichtung angeordnet werden können. Die nicht auf der Magazinaufnahmevorrichtung angeordneten Magazinkomponenten können dann beispielsweise mit Montagemitteln bestückt werden. Insbesondere weisen alle zu einer Montagevorrichtung gehörenden Magazinkomponenten ein erstes Ankoppelelement auf.

In Ausgestaltung der Erfindung sind die Magazinaufnahmevorrichtung und die wenigstens eine Magazinkomponente so ausgeführt, dass die wenigstens eine Magazinkomponente auf einer Beladungsseite der Magazinaufnahmevorrichtung auf die Magazinaufnahmevorrichtung aufschiebbar ist. Die an die wenigstens eine auf die Magazinaufnahmevorrichtung aufgeschobene Magazinkomponente angekoppelte Sicherungseinrichtung ist an der Beladungsseite der Magazinaufnahmevorrichtung angeordnet. Die Magazinaufnahmevorrichtung weist insbesondere einen Anschlag auf einer der Beladungsseite gegenüberliegenden Anschlagseite auf, welcher ein Verschieben einer Magazinkomponente gegenüber der Magazinaufnahmevorrichtung begrenzt. Im Sicherungszustand der Sicherungseinrichtung ist damit die eine Magazinkomponente bzw. sind die mehreren Magazinkomponenten zwischen dem genannten Anschlag und der Sicherungseinrichtung fixiert und können nicht gegenüber der Magazinaufnahmevorrichtung verschoben werden.

Die genannte Anordnung der Sicherungseinrichtung an der Beladungsseite hat den Vorteil, dass die Sicherungseinrichtung von der Beladungsseite her bedient, also in ihren Sicherungszustand und ihren Freigabezustand gebracht werden kann. Dies ist insbesondere dann vorteilhaft, wenn die Montagevorrichtung in einem Schacht genutzt wird und Magazinkomponenten von einer Schachtöffnung aus, beispielsweise über einen zwischen Schachtöffnung und Magazinaufnahmevorrichtung angeordneten Verbindungssteg von der Beladungsseite her auf die Magazinaufnahmevorrichtung aufgeschoben wird. In diesem Fall kann die Sicherungseinrichtung auch von der Schachtöffnung aus, beispielsweise unter Zuhilfenahme eines langgestreckten Stabs bedient werden. Der Stab weist beispielsweise eine Länge zwischen 1 und 3 m auf.

In Ausgestaltung der Erfindung weist die Sicherheitseinrichtung ein Schubstangenschloss mit wenigstens einer, insbesondere zwei verschiebbaren Schubstangen auf. Die Verbindung zwischen der Magazinkomponente und dem Montagerahmen ist über die genannte Schubstange herstellbar. Schubstangenschlösser sind kostengünstig und in verschiedenen Varianten auf dem Markt erhältlich. Damit ist die Sicherungseinrichtung besonders kostengünstig herstellbar.

Ein Schubstangenschloss wandelt eine Drehbewegung eines Drehelements in eine translatorische Bewegung zweier Schubstangen um. Die Schubstangen bilden mit ihren dem Drehelement abgewandten Enden die oben genannten Bolzen aus, welche im Sicherungszustand der Sicherungseinrichtung in Ausnehmungen der Magazinaufnahmevorrichtung eintauchen. Das Drehelement weist beispielsweise eine Ausnehmung in Form einer Vierkant-Öffnung auf, über die das Drehelement verdreht und damit die Schubstangen vom Drehelement nach aussen oder in Richtung Drehelement nach innen verlagert werden können. Durch Verdrehen des Drehelements kann die Sicherungseinrichtung damit vom Freigabezustand in den Sicherungszustand und umgekehrt gebracht werden. Das Verdrehen des Drehelements kann damit als eine Bedienung der Sicherungseinrichtung angesehen werden. Der oben genannte langgestreckte Stab weist dazu an einem Ende eine mit der Vierkant-Öffnung korrespondierende Kontur auf, so dass das Verdrehen der Drehelements mittels des Stabs, insbesondere auch von einer Schachtöffnung aus, erfolgen kann. Der Stab wird dabei von einem Monteur genutzt.

In Ausgestaltung der Erfindung ist die Sicherungseinrichtung so ausgeführt, dass sie Montagemittel aufnehmen kann, welche bei der Durchführung eines Montageschritts mittels der mechatronischen Installationskomponente aufgenommen werden können. Für die von der Sicherungseinrichtung aufgenommenen Montagemittel wird damit kein Platz in einer der Magazinkomponenten benötigt. Diese können dann kleiner und damit auch leichter und kostengünstiger ausgeführt sein.

Die Sicherungseinrichtung weist zur Aufnahme von Montagemitteln, insbesondere von Werkzeugen wie Bohrern oder Setzwerkzeugen zum Eintreiben von Ankerbolzen an ihrer Oberseite eine oder mehrere Ausnehmungen auf, in die die Montagemittel von oben eingesteckt werden können. Aus den genannten Ausnehmungen können die Montagemittel von der mechatronischen Installationskomponente aufgenommen und nach oben entfernt werden.

In Ausgestaltung der Erfindung sind die Sicherungseinrichtung und eine von der Magazinaufnahmevorrichtung und der Magazinkomponente gebildete erste Ausrichteinrichtung so ausgeführt und angeordnet, dass die Sicherungseinrichtung den Sicherungszustand nur einnehmen kann, wenn eine von der Magazinaufnahmevorrichtung aufgenommene Magazinkomponente in einer vorgegebenen Orientierung gegenüber der Magazinaufnahmevorrichtung ausgerichtet ist. Unter einer vorgegebenen Orientierung soll hier verstanden werden, dass eine bestimmte Seite der Magazinkomponente an einer vorgegebenen Seite der Magazinaufnahmevorrichtung, also beispielsweise an der Anschlagseite angeordnet ist. Die Sicherungseinrichtung kann nur dann so positioniert werden, dass die genannten Bolzen in Ausnehmungen der Magazinaufnahmevorrichtung eintauchen können, wenn die Magazinkomponente in der vorgegeben und damit korrekten Orientierung gegenüber der Magazinaufnahmevorrichtung ausgerichtet ist.

Mit dieser Ausgestaltung wird vorteilhafterweise sichergestellt, dass das Anordnen einer Magazinkomponente nur dann mit der Einstellung des Sicherungszustands der Sicherungseinrichtung abgeschlossen werden kann, wenn die Magazinkomponente in der korrekten Orientierung gegenüber der Magazinaufnahmevorrichtung ausgerichtet ist. Die Montagevorrichtung führt damit vorteilhafterweise nur dann automatisiert Montageschritte aus, wenn die Magazinkomponente in der korrekten Orientierung ausgerichtet ist. Dies ist insbesondere dann vorteilhaft, wenn die Montagemittel nicht symmetrisch an der Magazinkomponente angeordnet sind. Beispielsweise kann eine Magazinkomponente in mehreren Reihen nebeneinander angeordnete Ankerbolzen, aber nur eine Reihe von Bohrern enthalten. Nur bei einer korrekten Orientierung der Magazinkomponente kann in diesem Fall die mechatronische Installationskomponente das gewünschte Montagemittel, also einen Ankerbolzen oder einen Bohrer, aus der Magazinkomponente entnehmen.

In Ausgestaltung der Erfindung kann die Magazinkomponente in zwei möglichen Orientierungen auf der Magazinaufnahmevorrichtung angeordnet werden. Die Magazinaufnahmevorrichtung weist einen Anschlag und die Magazinkomponente weist eine erste Seitenfläche und eine gegenüberliegende zweite Seitenfläche auf. Der Anschlag und die beiden Seitenflächen sind so ausgeführt und angeordnet, dass wenn die erste Seitenfläche der Magazinkomponente in Kontakt mit dem Anschlag ist, die Sicherungseinrichtung den Sicherungszustand einnehmen kann und wenn die zweite Seitenfläche der Magazinkomponente in Kontakt mit dem Anschlag ist, die Sicherungseinrichtung den Sicherungszustand nicht einnehmen kann. Dies ermöglicht eine besonders einfache und damit kostengünstige Realisierung der ersten Ausrichteinrichtung.

Die Magazinkomponente ist damit dann in der vorgegebenen, korrekten Orientierung auf der Magazinaufnahmevorrichtung angeordnet, wenn die erste Seitenfläche der Magazinkomponente in Richtung Anschlag der Magazinaufnahmevorrichtung orientiert ist. Die Magazinkomponente ist also nicht in der vorgegebenen und damit in einer inkorrekten Orientierung auf der Magazinaufnahmevorrichtung angeordnet, wenn die zweite Seitenfläche der Magazinkomponente in Richtung Anschlag der Magazinaufnahmevorrichtung orientiert ist. Die genannten Seitenflächen werden insbesondere von einer Aufnahmeplatte der Magazinkomponente ausgebildet. Der Anschlag und die Seitenflächen sind insbesondere so ausgeführt, dass sich die Magazinkomponente in der korrekten Orientierung weiter in Richtung Anschlag verschieben lässt als in der inkorrekten Orientierung. Dazu weisen die beiden Seitenflächen insbesondere an unterschiedlichen Stellen unterschiedlich grosse Vorsprünge auf, die bei einem Aufschieben einer Magazinkomponenten auf die Magazinaufnahmevorrichtung mit dem Anschlag in Kontakt kommen und so je nach Ausrichtung einen unterschiedlichen Abstand der Magazinkomponente zum Anschlag festlegen. Die Magazinkomponente kann in der korrekten Orientierung insbesondere weiter in Richtung Anschlag verschoben werden wie in der inkorrekten Orientierung.

In Ausgestaltung der Erfindung sind die Sicherungseinrichtung und eine von zwei hintereinander von der Magazinaufnahmevorrichtung aufgenommenen Magazinkomponenten gebildete zweite Ausrichteinrichtung so ausgeführt und angeordnet, dass die Sicherungseinrichtung den Sicherungszustand nur einnehmen kann, wenn von der Magazinaufnahmevorrichtung aufgenommene Magazinkomponenten in einer vorgegebenen Orientierung gegenüber der Magazinaufnahmevorrichtung ausgerichtet sind. Damit wird vorteilhafterweise sichergestellt, dass bei mehreren von der Magazinaufnahmevorrichtung aufgenommenen Magazinkomponenten alle Magazinkomponenten in der vorgegebenen, korrekten Ausrichtung auf der Magazinaufnahmevorrichtung angeordnet sind.

Die zweite Ausrichteinrichtung wird insbesondere von sich gegenüberliegenden Seitenflächen der beiden hintereinander von der Magazinaufnahmevorrichtung aufgenommenen Magazinkomponenten gebildet, wobei insbesondere jeweils deren ersten Seitenflächen und zweiten Seitenflächen identisch ausgeführt sind. Die Seitenflächen sind so ausgeführt und angeordnet, dass die Sicherungseinrichtung den Sicherungszustand nur einnehmen kann, wenn die zweite Seitenfläche einer am Anschlag der Magazinaufnahmevorrichtung anliegenden ersten Magazinkomponente gegenüber einer ersten Seitenfläche der zweiten Magazinkomponente angeordnet ist. Das Einstellen des Sicherungszustands der Sicherungseinrichtung ist nicht möglich, wenn die zweite Seitenfläche einer am Anschlag der Magazinaufnahmevorrichtung anliegenden ersten Magazinkomponente gegenüber einer zweiten Seitenfläche der zweiten Magazinkomponente angeordnet ist. Dies ermöglicht eine besonders einfache und kostengünstige Realisierung der zweiten Ausrichteinrichtung.

Anders ausgedrückt kann die Sicherungseinrichtung nur dann in den Sicherungszustand gebracht werden, wenn eine am Anschlag der Magazinaufnahmevorrichtung anliegende Magazinkomponente korrekt orientiert ist und auch eine sich an diese Magazinkomponente anschliessende Magazinkomponente korrekt orientiert ist. Dazu dürfen sich bei hintereinander angeordneten Magazinkomponenten keine zwei gleichen Seiten gegenüber liegen. Die beiden Magazinkomponenten lassen sich insbesondere nur dann so nahe nebeneinander anordnen, dass die Sicherungseinrichtung in den Sicherungszustand gebracht werden kann.

Die oben genannte Aufgabe wird auch von einem Verfahren zum Anordnen einer Magazinkomponente an einer Magazinaufnahmevorrichtung einer Montagevorrichtung gemäss den obigen Ausführungen gelöst, bei welchem die folgenden Schritte ausgeführt werden:
- Ankoppeln einer Sicherungseinrichtung an eine Magazinkomponente,
- Anordnen der Magazinkomponente auf der Magazinaufnahmevorrichtung und
- Einstellen des Sicherungszustands der Sicherungseinrichtung und damit Herstellen einer Verbindung zwischen der Magazinkomponente und dem Montagerahmen.

Die genannten Schritte wurden bereits oben im Zusammenhang mit der Montagevorrichtung beschrieben. Das Verfahren hat die selben Vorteile wie die Montagevorrichtung.

Bei einer Verwendung der Montagevorrichtung in einem Schacht werden insbesondere folgende weitere Schritte ausgeführt:
- Anordnen eines Verbindungsstegs zwischen einer Schachtöffnung des Schachts und der Magazinaufnahmevorrichtung,
- Aufschieben einer Magazinkomponente von der Schachtöffnung über den Verbindungssteg auf die Magazinaufnahmevorrichtung,
- Einstellen des Sicherungszustands der Sicherungseinrichtung von der Schachtöffnung aus und
- Entfernen des Verbindungsstegs.

Damit können vorteilhafterweise Magazinkomponenten von einer Schachtöffnung aus auf die Magazinaufnahmevorrichtung aufgeschoben und gesichert werden. Dies ermöglicht ein besonders einfaches und sicheres Aufschieben der Magazinkomponenten.

Der Verbindungssteg ist insbesondere aus Metall gefertigt. Er wird insbesondere einerseits auf einer dafür vorgesehenen Auflage an der Magazinaufnahmevorrichtung und andererseits an der Schachtöffnung, insbesondere auf einem Boden der Schachtöffnung aufgelegt.

Das Aufschieben der Magazinkomponente auf die Magazinaufnahmevorrichtung erfolgt insbesondere zumindest teilweise mittels eines langgestreckten Stabs. Zusätzlich erfolgt dann das Einstellen des Sicherungszustands der Sicherungseinrichtung, also die Bedienung der Sicherungseinrichtung ebenfalls mittels des genannten Stabs. Der Stab wird dabei von einem Monteur genutzt. Damit ist das Aufschieben der Magazinkomponente und das Einstellen des Sicherungszustands der Sicherungseinrichtung besonders einfach und sicher durchführbar.

Vor dem Aufschieben der Magazinkomponente auf die Magazinaufnahmevorrichtung werden insbesondere bereits von der Magazinaufnahmevorrichtung aufgenommene Magazinkomponenten zumindest teilweise mittels des genannten Stabs entfernt. Damit ist das Entfernen der Magazinkomponente besonders einfach und sicher durchführbar. Es werden insbesondere Magazinkomponenten entfernt, aus denen während der Durchführung von Montageschritten die aufgenommenen Montagemittel entnommen wurden.

Bevor die Magazinkomponenten entfernt werden, wird zunächst mittels des Stabs die Sicherungseinrichtung vom Sicherungszustand in den Freigabezustand gebracht. Anschliessend werden die Magazinkomponenten mit dem Stab über den Verbindungssteg von der Magazinaufnahmevorrichtung zur Schachtöffnung gezogen.

Es wird darauf hingewiesen, dass einige der möglichen Merkmale und Vorteile der Erfindung hierin mit Bezug auf unterschiedliche Ausführungsformen der erfindungsgemässen Montagevorrichtung einerseits und des erfindungsgemässen Verfahrens andererseits beschrieben sind.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind. Die Zeichnungen sind lediglich schematisch und nicht massstabsgetreu. Dabei zeigen:
- Fig. 1: eine Magazinaufnahmevorrichtung einer Montagevorrichtung mit drei aufgenommenen Magazinkomponenten und einer Sicherungseinrichtung im Sicherungszustand in einer Sicht von oben,
- Fig. 2: eine Magazinkomponente in einer Sicht von vorne,
- Fig. 3: die Sicherungseinrichtung aus Fig. 3 in einer Sicht von oben,
- Fig. 4: eine Sicherungseinrichtung in einer Sicht von vorne und
- Fig. 5: eine Montagevorrichtung in einem Aufzugschacht.

Gemäss Fig. 1 weist eine Magazinaufnahmevorrichtung 10 einer in der Fig. 1 nicht dargestellten Montagevorrichtung (72 in Fig. 5) zur Durchführung von Montageschritten an einer Wand zwei parallel in einer Erstreckungsrichtung 11 verlaufende Arme 12 auf, die auf zwei ebenfalls parallel in Erstreckungsrichtung 11 verlaufende Holme 14 eines Montagerahmens (82 in Fig. 5) der Montagevorrichtung (72 in Fig. 5) aufgeschoben und mit nicht dargestellten Befestigungsmitteln an den Holmen 14 fixiert sind. Die Arme 12 und damit die Magazinaufnahmevorrichtung 10 können bezüglich der Erstreckungsrichtung 11 in unterschiedlichen Positionen an den Holmen 14 fixiert werden, womit ihre Positionen an den aktuellen Einsatzort angepasst werden können. Die Arme 12 weisen eine hauptsächlich hohlquaderförmige Grundform auf, welche das genannte Aufschieben auf die Holme 14 ermöglicht. Die Holme 14 und damit auch die Arme 12 verlaufen hauptsächlich horizontal.

Die Arme 12 der Magazinaufnahmevorrichtung 10 weisen nach innen gerichtete Auflageflächen 16 auf, welche sich über die gesamte Länge der Arme 12 in Erstreckungsrichtung 11 erstrecken. Zwischen den beiden Armen 12 sind in Erstreckungsrichtung 11 hintereinander drei identisch aufgebaute Magazinkomponenten 18a, 18b, 18c angeordnet und damit von der Magazinaufnahmevorrichtung 10 aufgenommen.

Gemäss Fig. 2 weist die Magazinkomponente 18a einen hauptsächlich quaderförmigen Grundrahmen 19 auf, an dem im unteren Bereich insgesamt vier Rollen 21 angeordnet sind, über welche die Magazinkomponente 18a über die Auflageflächen 16 gerollt werden kann und sich von oben auf ihnen abstützen kann. Wenn die Magazinkomponente 18a über die Auflageflächen 16 gerollt wird, rollen die vier Rollen 21 auf den Auflageflächen 16 ab. Der Grundrahmen 19 trägt an seiner Oberseite eine Aufnahmeplatte 24a. Die Aufnahmeplatte 24a weist eine Vielzahl von Öffnungen 26 auf, in welche Montagemittel in Form von Ankerbolzen 23 und Bohrern 25 von oben eingesteckt und während der Durchführung eines Montageschritts mit der Montagevorrichtung (72 in Fig. 5) von einer mechatronischen Installationskomponente in Form eines Industrieroboters (84 in Fig, 5) der Montagevorrichtung (72 in Fig. 5) entnommen werden können. Der Grundrahmen 19 weist zwei erste Ankoppelelemente in Form von zwei achteckigen Durchgangslöchern 27 auf, auf die weiter unten genauer eingegangen wird.

Gemäss Fig. 1 weisen die Magazinkomponenten 18a, 18b, 18c jeweils eine erste Seitenfläche 20a, 20b, 20c und eine in Erstreckungsrichtung 11 gegenüberliegende zweite Seitenfläche 22a, 22b, 22c auf. Die ersten Seitenflächen 20a, 20b, 20c und die zweiten Seitenflächen 22a, 22b, 22c der Magazinkomponenten 18a, 18b, 18c werden dabei jeweils von einer Aufnahmeplatte 24a, 24b, 24c ausgebildet, welche jeweils vom in der Fig. 1 nicht dargestellten Grundrahmen (19 in Fig. 2) der Magazinkomponenten 18a, 18b, 18c getragen wird.

Die erste Magazinkomponente 18a ist an einer Anschlagseite 28 und die dritte Magazinkomponente 18c an einer Beladungsseite 30 der Magazinaufnahmevorrichtung 10 angeordnet. Die zweite Magazinkomponente 18b ist damit zwischen der ersten Magazinkomponente 18a und der dritten Magazinkomponente 18c angeordnet. Die Magazinaufnahmevorrichtung 10 weist an der Anschlagseite 28 zwei Anschläge 32 auf, welche sich von den beiden Armen 12 aus jeweils nach innen erstrecken. Die Anschläge 32 sind dabei auf der selben Höhe wie die Aufnahmeplatten 24a, 24b, 24c angeordnet, so dass die Seitenflächen 20a, 20b, 20c, 22a, 22b, 22c in Kontakt mit den Anschlägen 32 kommen können. Die Anschläge 32 begrenzen damit ein Verschieben der Magazinkomponenten 18a, 18b, 18c in Richtung Anschlagseite 28.

Die ersten Seitenflächen 20a, 20b, 20c weisen zwei erste Vorsprünge 34 auf. Die ersten Vorsprünge 34 sind so angeordnet, dass sie mit einem der Anschläge 32 in Kontakt kommen, wenn die erste Seitenfläche 20a der ersten Magazinkomponente 18a in Richtung der Anschläge 32, also in Richtung Anschlagseite 28 geschoben wird. Diese Orientierung der Magazinkomponente 18a ist in der Fig. 1 dargestellt. Die zweiten Seitenflächen 22a, 22b, 22c weisen zwei zweite Vorsprünge 36 auf. Die zweiten Vorsprünge 36 sind jeweils so angeordnet, dass sie mit einem der Anschläge 32 in Kontakt kommen, wenn die zweite Seitenfläche 22a der ersten Magazinkomponente 18a in Richtung der Anschläge 32, also in Richtung Anschlagseite 28 geschoben wird. Diese Orientierung der Magazinkomponente 18a entspricht nicht der Darstellung in Fig. 1. Die ersten Vorsprünge 34 und die zweiten Vorsprünge 36 sind jeweils symmetrisch zu einer mittig zwischen den beiden Armen 12 der Magazinaufnahmevorrichtung 10 in Erstreckungsrichtung 11 verlaufenden Symmetrieachse 38 ausgeführt.

Die zweiten Vorsprünge 36 erstrecken sich in Erstreckungsrichtung 11 weiter von den Magazinkomponenten 18a, 18b, 18c weg als die ersten Vorsprünge 34. Damit lässt sich die erste Magazinkomponente 18a in der in Fig. 1 dargestellten Orientierung, in der die erste Seitenfläche 20a in Richtung Anschlagseite 28 orientiert ist, weiter in Richtung Anschlagseite 28 verschieben, als in der anderen möglichen Orientierung, in der die zweite Seitenfläche 22a in Richtung Anschlagseite 28 orientiert ist. Die in der Fig.1 dargestellte Orientierung der ersten Magazinkomponente 18a kann als eine vorgegebene oder korrekte Orientierung bezeichnet werden. Die Anschläge 32, die ersten Vorsprünge 34 und die zweiten Vorsprünge 36 bilden zusammen eine erste Ausrichteinrichtung.

Die ersten Seitenflächen 20a, 20b, 20c weisen ausserdem zwei dritte Vorsprünge 40 auf, welche nicht mit den Anschlägen 32 in Kontakt kommen können. Die dritten Vorsprünge 40 sind bezüglich der ersten Vorsprünge 34 weiter innen angeordnet und erstrecken sich in Erstreckungsrichtung 11 weiter von den Magazinkomponenten 18a, 18b, 18c weg als die ersten Vorsprünge 34. Sie erstrecken sich in diesem Ausführungsbeispiel gleich weit weg wie die zweiten Vorsprünge 36 der zweiten Seitenflächen 22a, 22b, 22c. Die dritten Vorsprünge 40 an den ersten Seitenflächen 20a, 20b, 20c haben einen so grossen Abstand nach innen zu den ersten Vorsprüngen 34 an den ersten Seitenflächen 20a, 20b, 20c, dass ein zweiter Vorsprung 36 der zweiten Seitenflächen 22a der ersten Magazinkomponente 18a zwischen einem ersten Vorsprung 34 und einem dritten Vorsprung 40 der zweiten Magazinkomponente 18b angeordnet werden kann. Diese Orientierung der zweiten Magazinkomponente 18b, in der ihre erste Seitenfläche 20b in Richtung zweiter Seitenfläche 22a der ersten Magazinkomponente 18a und damit in Richtung der Anschlagseite 28 orientiert ist, kann als eine vorgegebene oder korrekte Orientierung der zweiten Magazinkomponente 18b bezeichnet werden. Diese Orientierung ist in der Fig. 1 dargestellt. Die dritten Vorsprünge 40 sind optional und damit für die Sicherstellung der korrekten Orientierung der Magazinkomponenten 18a, 18b, 18c nicht zwingend notwendig.

Wenn die zweite Seitenfläche 22b der zweiten Magazinkomponenten 18b in Richtung zweite Seitenfläche 22a der ersten Magazinkomponente 18a und damit in Richtung Anschlagseite 28 orientiert ist, kann dies als eine nicht korrekte Orientierung bezeichnet werden. Wird in diesem Fall die zweite Magazinkomponente 18b in Richtung erste Magazinkomponente 18a verschoben, so treffen die beiden zweiten Vorsprünge 36 der zweiten Seitenfläche 22a der ersten Magazinkomponente 18a auf die zweiten Vorsprünge 36 der zweiten Seitenfläche 22b der zweiten Magazinkomponente 18b. Damit kann die zweite Magazinkomponente 18b bei nicht korrekter Orientierung der zweiten Magazinkomponente 18b nicht so weit in Richtung erster Magazinkomponente 18a geschoben werden wie in der korrekten Orientierung der zweiten Magazinkomponente 18b. Die zweiten Vorsprünge 36 bilden damit eine zweite Ausrichteinrichtung.

An die dritte Magazinkomponente 18c ist über das in der Fig. 1 nicht dargestellte erste Ankoppelelement 27 (siehe Fig. 2) eine Sicherungseinrichtung 42 angekoppelt. Die Sicherungseinrichtung 42 weist eine hauptsächlich quaderförmige Grundform auf und erstreckt sich horizontal zwischen den beiden Armen 12 der Magazinaufnahmevorrichtung 10. Die Ankopplung an die dritte Magazinkomponente 18c erfolgt über zwei zweite Ankoppelelemente der Sicherungseinrichtung 42 in Form zweier Schnappverschlüsse 44, auf die im Zusammenhang mit den Fig. 3 und 4 genauer eingegangen wird. Die Sicherungseinrichtung 42 verfügt über ein mittig angeordnetes Schubstangenschloss 46, mittels welchen zwei nach aussen in Richtung Arme 12 der Magazinaufnahmevorrichtung 10 orientierte Schubstangen 48 nach aussen schoben und nach innen gezogen werden können. Wenn wie in der Fig. 1 dargestellt, alle drei Magazinkomponenten 18a, 18b, 18c in der korrekten Orientierung auf der Magazinaufnahmevorrichtung 10 angeordnet sind, ist die Sicherungseinrichtung 42 so gegenüber Ausnehmungen 50 in den Armen 12 positioniert, dass äussere Enden der Schubstangen 48 in die Ausnehmungen 50 eintauchen können. Damit wird eine formschlüssige Verbindung zwischen der Sicherungseinrichtung 42 und den Armen 12 der Magazinaufnahmevorrichtung 10 und damit mit den Holmen 14 des Montagerahmens (82 in Fig. 5) hergestellt. Dieser Zustand der Sicherungseinrichtung 42 wird als Sicherungszustand bezeichnet. Die Sicherungseinrichtung 42 ist in einem Freigabezustand, wenn die Schubstangen 48 nach innen eingefahren sind oder nicht in die Ausnehmungen 50 der Arme 12 eintauchen.

Sobald eine der drei Magazinkomponenten 18a, 18b, 18c nicht in der korrekten Orientierung auf der Magazinaufnahmevorrichtung 10 angeordnet ist, hat die Sicherungseinrichtung 42 einen zu grossen Abstand von der Anschlagseite 28 der Magazinaufnahmevorrichtung 10, um gegenüber den Ausnehmungen 50 der Arme 12 so ausgerichtet zu sein, dass die Schubstangen 48 in die Ausnehmungen 50 eintauchen können. Die Sicherungseinrichtung 42 kann damit nur dann in den Sicherungszustand gebracht werden, wenn alle drei Magazinkomponenten 18a, 18b, 18c eine vorgegebene und damit korrekte Orientierung gegenüber der Magazinaufnahmevorrichtung 10 aufweisen.

Gemäss Fig. 3 weisen die beiden Schnappverschlüsse 44 der Sicherungseinrichtung 42 jeweils eine Stellhülse 52 auf, welche aus zwei hauptsächlich zylinderförmigen Teilhülsen 54, 56 mit unterschiedlichem Durchmesser besteht. Die erste Teilhülse 54 weist einen ersten Durchmesser auf, welcher ein Durchstecken der ersten Teilhülse 54 durch das Durchgangsloch 27 einer der Magazinkomponenten 18a, 18b, 18c erlaubt. Die zweite Teilhülse 56 weist einen zweiten, grösseren Durchmesser auf, welcher ein Durchstecken der zweiten Teilhülse 56 durch das Durchgangsloch 27 unmöglich macht. Zum Ankoppeln der Sicherheitseinrichtung 42 an eine Magazinkomponente 18a, 18b, 18c wird die erste Teilhülse 54 so weit durch das Durchgangsloch 27 gesteckt, bis die zweite Teilhülse 56 am Grundrahmen 19 der Magazinkomponente 18a, 18b, 18c anliegt. In der ersten Teilhülse 54 ist ein Schieber 58 angeordnet, welcher durch eine nicht dargestellte Feder radial nach aussen gedrückt wird. Der Schieber 58 weist eine Schräge 60 auf, über die beim Durchstecken der ersten Teilhülse 54 durch das Durchgangsloch 27 eine radial nach innen gerichtete Kraft auf den Schieber 58 aufgebracht wird, womit er beim Durchstecken durch das Durchgangsloch 27 in die erste Teilhülse 54 ausweicht. Nach dem Durchstecken wird der Schieber 58 von der Feder wieder radial nach aussen gedrückt, so dass der Schieber 58 ein Zurückziehen der ersten Teilhülse 54 aus dem Durchgangsloch 27 verhindert. Damit ist der Schnappverschluss 44 und mit ihm die Sicherungseinrichtung 42 an der Magazinkomponente 18a, 18b, 18c angekoppelt. Gemäss Fig. 4 verfügen die Schnappverschlüsse 44 der Sicherungseinrichtung 42 über jeweils einen, an einer Stirnfläche der zweiten Teilhülse 56 angeordneten Druckknopf 62, über welchen der Schieber 58 radial nach innen in die erste Teilhülse 54 zurückgezogen werden kann und so die erste Teilhülse 54 aus dem Durchgangsloch 27 der Magazinkomponente 18a, 18b, 18c herausgezogen werden kann. Zum Abkoppeln der Sicherungseinrichtung 42 wird also der Druckknopf 62 der Schnappverschlüsse 44 gedrückt und die Sicherungseinrichtung 42 von der Magazinkomponente 18a, 18b 18c weggezogen.

Das Schubstangenschloss 46 der Sicherungseinrichtung 42 weist ein Drehelement 64 mit einer Vierkant-Öffnung 66 auf, über die das Drehelement 64 verdreht und damit die Schubstangen 48 vom Drehelement 64 nach aussen oder in Richtung Drehelement 64 nach innen verlagert werden können. Die Sicherungseinrichtung 42 weist an ihrer Oberseite zwei Öffnungen 68 auf, in die von oben jeweils ein Montagemittel in Form eines Setzwerkzeugs 70 zum Eintreiben von Ankerbolzen eingesteckt und während der Durchführung eines Montageschritts entnommen werden kann.

In Fig. 5 ist eine Montagevorrichtung 72 zur Durchführung von Montageschritten an einer Wand 74 in einem senkrecht verlaufenden Schacht 76 in Form eines Aufzugschachts dargestellt. Oben im Schacht 76 ist eine Verlagerungskomponente in Form einer Winde 78 angeordnet. Die Winde 78 ist über ein Tragmittel in Form eines Seils 80 mit einem Montagerahmen 82 der Montagevorrichtung 72 verbunden. Mittels der Winde 78 und dem Seil 80 kann der Montagerahmen 82 und damit die Montagevorrichtung 72 in vertikaler Richtung im Schacht 76 verlagert werden. Der Montagerahmen 82 kann sich im Schacht 76 fixieren, so dass er eine feste Position im Schacht 76 einnehmen kann. Oben am Montagerahmen 82 ist eine mechatronische Installationskomponente in Form eines nach unten hängenden Industrieroboters 84 angeordnet. Der Industrieroboter 84 kann verschiedene Werkzeuge, wie beispielsweise eine Schlagbohrmaschine aufnehmen und mit ihnen automatisiert Montageschritte an den Schachtwänden 74, wie beispielsweise das Bohren eines Lochs in eine Schachtwand 74 ausführen. Im unteren Bereich des Montagerahmens 82 sind die beiden in Fig. 1 dargestellten Holme 14 angeordnet, welche eine Magazinaufnahmevorrichtung 10 gemäss Fig. 1 tragen.

Um eine neue Magazinkomponente 18a, 18b, 18c gemäss Fig. 1 auf der Magazinaufnahmevorrichtung 10 anzuordnen, wird zunächst ein Verbindungssteg 86 zwischen einem Boden 90 einer Schachtöffnung 88 des Aufzugschachts 76 und der Magazinaufnahmevorrichtung 10 angeordnet. Anschliessend wird von einem nicht dargestellten Monteur mittels eines langgestreckten Stabs 92 die Sicherungseinrichtung 42 in ihren Freigabezustand gebracht. Der Stab 92 weist dazu an einem Ende eine mit der Vierkant-Öffnung 66 des Schubstangenschlosses 46 korrespondierende Kontur auf. Anschliessend werden mit dem Stab 92 die sich auf der Magazinaufnahmevorrichtung 10 befindenden, "alten" Magazinkomponenten 18a, 18b, 18c über den Verbindungsteg 86 von der Magazinaufnahmevorrichtung 10 auf den Boden 90 der Schachtöffnung 88 gezogen. Dann wird die Sicherungseinrichtung 42 von der "alten" Magazinkomponente 18c abgekoppelt und an eine "neue" Magazinkomponente 18c angekoppelt. Anschliessend werden nacheinander die "neuen" Magazinkomponenten 18a, 18b, 18c mit dem Stab 92 vom Boden 90 der Schachtöffnung 88 über den Verbindungssteg 86 auf die Magazinaufnahmevorrichtung 10 aufgeschoben. Nach dem Aufschieben der Magazinkomponenten 18a, 18b, 18c wird die Sicherungseinrichtung 42 mittels des Stabs 92 in den Sicherungszustand gebracht. Dies ist wegen der beiden beschriebenen Ausrichteinrichtungen nur möglich, wenn alle Magazinkomponenten 18a, 18b, 18c korrekt orientiert auf der Magazinaufnahmevorrichtung 10 angeordnet sind. Abschliessend wird der Verbindungssteg 86 entfernt und die Montagevorrichtung 72 kann mit der Durchführung von Montageschritten beginnen bzw. fortfahren.

Abschliessend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Montagevorrichtung zur Durchführung von Montageschritten an einer Wand mit
- einem mobilen Montagerahmen (82),
- einer mechatronischen Installationskomponente (84),
- einer Magazinaufnahmevorrichtung (10),
- einer Magazinkomponente (18a, 18b, 18c) und
- einer Sicherungseinrichtung (42),
wobei
- die mechatronische Installationskomponente (84) und die Magazinaufnahmevorrichtung (10) am Montagerahmen (82) angeordnet sind,
- die Magazinaufnahmevorrichtung (10) dazu vorgesehen ist, die Magazinkomponente (18a, 18b, 18c) mit darin aufgenommenen Montagemitteln (23, 25) aufzunehmen, wobei Montagemittel (23, 25) bei der Durchführung eines Montageschritts mittels der mechatronischen Installationskomponente (84) aus der Magazinkomponente (18a, 18b, 18c) entnommen werden können und
- die Sicherungseinrichtung (42) so ausgeführt und angeordnet ist, dass sie in einem Sicherungszustand eine Verbindung zwischen der Magazinkomponente (18a, 18b, 18c) und dem Montagerahmen (82) herstellt und so die von der Magazinaufnahmevorrichtung (10) aufgenommene Magazinkomponente (18a, 18b, 18c) gegen eine Verlagerung gegenüber dem Montagerahmen (82) sichert,
**dadurch gekennzeichnet, dass**
- die Magazinkomponente (18a, 18b, 18c) ein erstes Ankoppelelement (27) aufweist und
- die Sicherungseinrichtung ein zweites Ankoppelelement (44) aufweist,
wobei das erste Ankoppelelement (27) und das zweite Ankoppelelement (44) so ausgeführt und angeordnet sind, dass mittels der beiden Ankoppelelemente (27, 44) die Sicherungseinrichtung (42) lösbar an die Magazinkomponente (18a, 18b, 18c) ankoppelbar ist.

2. Montagevorrichtung nach Anspruch 1,
**dadurch gekennzeichnet, dass**
die Magazinaufnahmevorrichtung (10) und die Magazinkomponente (18a, 18b, 18c) so ausgeführt sind, dass die Magazinaufnahmevorrichtung (10) mehrere Magazinkomponenten (18a, 18b, 18c) aufnehmen kann und in dem Fall, in dem die Magazinaufnahmevorrichtung (10) mehrere Magazinkomponenten (18a, 18b, 18c) aufnimmt, nur an einer Magazinkomponente (18c) eine Sicherungseinrichtung (42) angekoppelt ist.

3. Montagevorrichtung nach Anspruch 1 oder 2,
**dadurch gekennzeichnet, dass**
die Magazinaufnahmevorrichtung (10) und die Magazinkomponente (18a, 18b, 18c) so ausgeführt sind, dass die Magazinaufnahmevorrichtung (10) mehrere Magazinkomponenten (18a, 18b, 18c) aufnehmen kann und
in dem Fall, in dem die Magazinaufnahmevorrichtung (10) mehrere Magazinkomponenten (18a, 18b, 18c) aufnimmt, alle von der Magazinaufnahmevorrichtung (10) aufgenommenen Magazinkomponenten (18a, 18b, 18c) ein erstes Ankoppelelement (27) zur Ankopplung einer Sicherheitseinrichtung (42) aufweisen.

4. Montagevorrichtung nach Anspruch 1, 2 oder 3,
**dadurch gekennzeichnet, dass**
- die Magazinaufnahmevorrichtung (10) und die wenigstens eine Magazinkomponente (18a, 18b, 18c) so ausgeführt sind, dass die wenigstens eine Magazinkomponente (18a, 18b, 18c) auf einer Beladungsseite (30) der Magazinaufnahmevorrichtung (10) auf die Magazinaufnahmevorrichtung (10) aufschiebbar ist und
- die an die wenigstens eine auf die Magazinaufnahmevorrichtung (10) aufgeschobene Magazinkomponente (18a, 18b, 18c) gekoppelte Sicherungseinrichtung an der Beladungsseite (30) der Magazinaufnahmevorrichtung (10) angeordnet ist.

5. Montagevorrichtung nach einem der Ansprüche 1 bis 4,
**dadurch gekennzeichnet, dass**
das zweite Ankoppelelement (44) der Sicherungseinrichtung (42) als ein Schnappverschluss (44) und das erste Ankoppelelement (27) der Magazinkomponente (18a, 18b, 18c) als eine mit dem Schnappverschluss (44) korrespondierende Ausnehmung (27) ausgeführt sind.

6. Montagevorrichtung nach einem der Ansprüche 1 bis 5,
**dadurch gekennzeichnet, dass**
die Sicherheitseinrichtung (42) ein Schubstangenschloss (46) mit wenigstens einer verschiebbaren Schubstange (48) aufweist und die Verbindung zwischen der Magazinkomponente (18a, 18b, 18c) und dem Montagerahmen (82) über die genannte Schubstange (48) herstellbar ist.

7. Montagevorrichtung nach einem der Ansprüche 1 bis 6,
**dadurch gekennzeichnet, dass**
die Sicherungseinrichtung (42) so ausgeführt ist, dass sie Montagemittel (70) aufnehmen kann, welche bei der Durchführung eines Montageschritts mittels der mechatronischen Installationskomponente (84) aufgenommen werden können.

8. Montagevorrichtung nach einem der Ansprüche 1 bis 7,
**dadurch gekennzeichnet, dass**
die Sicherungseinrichtung (42) und eine von der Magazinaufnahmevorrichtung (10) und der Magazinkomponente (18a, 18b, 18c) gebildete erste Ausrichteinrichtung (32, 34, 36), so ausgeführt und angeordnet sind, dass die Sicherungseinrichtung (42) den Sicherungszustand nur einnehmen kann, wenn eine von der Magazinaufnahmevorrichtung (10) aufgenommene Magazinkomponente (18a, 18b, 18c) in einer vorgegebenen Orientierung gegenüber der Magazinaufnahmevorrichtung (10) ausgerichtet ist.

9. Montagevorrichtung nach Anspruch 8,
**dadurch gekennzeichnet, dass**
die Magazinkomponente (18a, 18b, 18c) in zwei möglichen Orientierungen auf der Magazinaufnahmevorrichtung (10) angeordnet werden kann und die Magazinaufnahmevorrichtung (10) einen Anschlag (32) aufweist und die Magazinkomponente (18a, 18b, 18c) eine erste Seitenfläche (20a, 20b, 20c) und eine gegenüberliegende zweite Seitenfläche (22a, 22b, 22c) aufweist, wobei der Anschlag (32) und die beiden Seitenflächen (20a, 20b, 20c; 22a, 22b, 22c) so ausgeführt und angeordnet sind, dass
- wenn die erste Seitenfläche (20a, 20b, 20c) der Magazinkomponente (18a, 18b, 18c) in Kontakt mit dem Anschlag (32) ist, die Sicherungseinrichtung (42) den Sicherungszustand einnehmen kann und
- wenn die zweite Seitenfläche (22a, 22b, 22c) der Magazinkomponente (18a, 18b, 18c) in Kontakt mit dem Anschlag (32) ist, die Sicherungseinrichtung (42) den Sicherungszustand nicht einnehmen kann.

10. Montagevorrichtung nach Anspruch 8 oder 9,
**dadurch gekennzeichnet, dass**
die Sicherungseinrichtung (42) und eine von zwei hintereinander von der Magazinaufnahmevorrichtung (10) aufgenommenen Magazinkomponenten (18a, 18b, 18c) gebildete zweite Ausrichteinrichtung (36) so ausgeführt und angeordnet sind, dass die Sicherungseinrichtung (42) den Sicherungszustand nur einnehmen kann, wenn von der Magazinaufnahmevorrichtung (10) aufgenommene Magazinkomponenten (18a, 18b, 18c) in einer vorgegebenen Orientierung gegenüber der Magazinaufnahmevorrichtung (10) ausgerichtet sind.

11. Montagevorrichtung nach Anspruch 9 und 10,
**dadurch gekennzeichnet, dass**
die zweite Ausrichteinrichtung (36) von sich gegenüberliegenden Seitenflächen (22a, 22b, 22c) der beiden hintereinander von der Magazinaufnahmevorrichtung (10) aufgenommenen Magazinkomponenten (18a, 18b, 18c) gebildet wird, wobei die Seitenflächen (22a, 22b, 22c) so ausgeführt und angeordnet sind, dass die Sicherungseinrichtung (42) den Sicherungszustand nur einnehmen kann, wenn die zweite Seitenfläche (22a) einer am Anschlag (32) der Magazinaufnahmevorrichtung (10) anliegenden ersten Magazinkomponente (18a) gegenüber einer ersten Seitenfläche (20b) der zweiten Magazinkomponente (18b) angeordnet ist.

12. Verfahren zum Anordnen einer Magazinkomponente an einer Magazinaufnahmevorrichtung einer Montagevorrichtung nach einem der Ansprüche 1 bis 11 mit folgenden Schritten:
- Ankoppeln einer Sicherungseinrichtung (42) an eine Magazinkomponente (18a, 18b, 18c),
- Anordnen der Magazinkomponente (18a, 18b, 18c) auf der Magazinaufnahmevorrichtung (10) und
- Einstellen des Sicherungszustands der Sicherungseinrichtung (42) und damit Herstellen einer Verbindung zwischen der Magazinkomponente (18a, 18b, 18c) und dem Montagerahmen (82).

13. Verfahren nach Anspruch 12,
**dadurch gekennzeichnet, dass**
bei einer Verwendung der Montagevorrichtung (72) in einem Schacht (76) folgende weitere Schritte ausgeführt werden:
- Anordnen eines Verbindungsstegs (86) zwischen einer Schachtöffnung (88) des Schachts (76) und der Magazinaufnahmevorrichtung (10),
- Aufschieben einer Magazinkomponente (18a, 18b, 18c) von der Schachtöffnung (88) über den Verbindungssteg (86) auf die Magazinaufnahmevorrichtung (10),
- Einstellen des Sicherungszustands der Sicherungseinrichtung (42) von der Schachtöffnung (88) aus und
- Entfernen des Verbindungsstegs (86).

14. Verfahren nach Anspruch 13,
**dadurch gekennzeichnet, dass**
das Aufschieben der Magazinkomponente (18a, 18b, 18c) auf die Magazinaufnahmevorrichtung (10) zumindest teilweise und das Einstellen des Sicherungszustands der Sicherungseinrichtung (42) mittels eines langgestreckten Stabs (92) erfolgt.

15. Verfahren nach Anspruch 14,
**dadurch gekennzeichnet, dass**
vor dem Aufschieben der Magazinkomponente (18a, 18b, 18c) auf die Magazinaufnahmevorrichtung (10) bereits von der Magazinaufnahmevorrichtung (10) aufgenommene Magazinkomponenten (18a, 18b, 18c) zumindest teilweise mittels des genannten Stabs (86) entfernt werden.

## Claims

1. An assembly device for carrying out assembly steps on a wall, comprising
- a mobile assembly frame (82),
- a mechatronic installation component (84),
- a magazine housing device (10),
- a magazine component (18a, 18b, 18c) and
- a securing device (42),
wherein
- the mechatronic installation component (84) and the magazine housing device (10) are arranged on the assembly frame (82),
- the magazine housing device (10) is intended to house the magazine component (18a, 18b, 18c) with assembly means (23, 25) housed therein, wherein assembly means (23, 25) can be removed from the magazine component (18a, 18b, 18c) by means of the mechatronic installation component (84) when an assembly step is being carried out, and
- the securing device (42) is designed and arranged in such a way that in a securing state it establishes a connection between the magazine component (18a, 18b, 18c) and the assembly frame (82) and thus secures the magazine component (18a, 18b, 18c) housed by the magazine housing device (10) against displacement relative to the assembly frame (82),
**characterized in that**
- the magazine component (18a, 18b, 18c) has a first coupling element (27) and
- the securing device has a second coupling element (44),
wherein the first coupling element (27) and the second coupling element (44) are designed and arranged in such a way that the securing device (42) can be detachably coupled to the magazine component (18a, 18b, 18c) by means of the two coupling elements (27, 44).

2. The assembly device according to claim 1,
**characterized in that**
the magazine housing device (10) and the magazine component (18a, 18b, 18c) are designed so that the magazine housing device (10) can house a plurality of magazine components (18a, 18b, 18c) and, in the case where the magazine housing device (10) houses a plurality of magazine components (18a, 18b, 18c) , a securing device (42) is coupled to only one magazine component (18c).

3. The assembly device according to claim 1 or 2,
**characterized in that**
the magazine housing device (10) and the magazine component (18a, 18b, 18c) are designed so that the magazine housing device (10) can house a plurality of magazine components (18a, 18b, 18c) and,
in the case where the magazine housing device (10) houses a plurality of magazine components (18a, 18b, 18c), magazine components (18a, 18b, 18c) housed by the magazine accommodation device (10) have a first coupling element (27) for coupling a securing device (42).

4. The assembly device according to claim 1, 2 or 3,
**characterized in that**
- the magazine housing device (10) and the at least one magazine component (18a, 18b, 18c) are designed so that the at least one magazine component (18a, 18b, 18c) can be pushed onto the magazine housing device (10) on a loading side (30) of the magazine housing device (10), and
- the securing device coupled to the magazine component (18a, 18b, 18c) pushed onto the magazine housing device (10) is arranged on the loading side (30) of the magazine housing device (10).

5. The assembly device according to any of claims 1 to 4,
**characterized in that**
the second coupling element (44) of the securing device (42) is designed as a snap closure (44) and the first coupling element (27) of the magazine component (18a, 18b, 18c) is designed as a recess (27) corresponding to the snap closure (44).

6. The assembly device according to any of claims 1 to 5,
**characterized in that**
the securing device (42) has a push rod lock (46) with at least one displaceable push rod (48), and the connection between the magazine component (18a, 18b, 18c) and the assembly frame (82) can be produced via the aforementioned push rod (48).

7. The assembly device according to any of claims 1 to 6,
**characterized in that**
the securing device (42) is designed so that it can house assembly means (70) which can be picked up by means of the mechatronic installation component (84) while an assembly step is being carried out.

8. The assembly device according to any of claims 1 to 7,
**characterized in that**
the securing device (42) and a first alignment device (32, 34, 36) formed by the magazine housing device (10) and the magazine component (18a, 18b, 18c) are designed and arranged in such a way that the securing device (42) can only assume the securing state when a magazine component (18a, 18b, 18c) housed by the magazine housing device (10) is aligned in a predetermined orientation with respect to the magazine housing device (10).

9. The assembly device according to claim 8,
**characterized in that**
the magazine component (18a, 18b, 18c) can be arranged in two possible orientations on the magazine housing device (10), and the magazine housing device (10) has a stop (32), and the magazine component (18a, 18b, 18c) has a first side surface (20a, 20b, 20c) and an opposing second side surface (22a, 22b, 22c) , wherein the stop (32) and the two side surfaces (20a, 20b, 20c; 22a, 22b, 22c) are designed and arranged so that
- when the first side surface (20a, 20b, 20c) of the magazine component (18a, 18b, 18c) is in contact with the stop (32) the securing device (42) can assume the securing state, and
- if the second side surface (22a, 22b, 22c) of the magazine component (18a, 18b, 18c) is in contact with the stop (32), the securing device (42) cannot assume the securing state.

10. The assembly device according to claim 8 or 9,
**characterized in that**
the securing device (42) and a second alignment device (36) formed by two magazine components (18a, 18b, 18c) housed one behind the other by the magazine housing device (10) are designed and arranged so that the securing device (42) can only assume the securing state when magazine components (18a, 18b, 18c) housed by the magazine housing device (10) are aligned in a predetermined orientation with respect to the magazine housing device (10).

11. The assembly device according to claim 9 and 10,
**characterized in that**
the second alignment device (36) is formed by opposing side surfaces (22a, 22b, 22c) of the two magazine components (18a, 18b, 18c) housed one behind the other by the magazine housing device (10), wherein the side surfaces (22a, 22b, 22c) are designed and arranged such that the securing device (42) can only assume the securing state when the second side surface (22a) of a first magazine component (18a) resting against the stop (32) of the magazine housing device (10) is arranged opposite a first side surface (20b) of the second magazine component (18b) .

12. A method for arranging a magazine component on a magazine housing device of an assembly device according to any of claims 1 to 11, comprising the following steps:
- coupling a security device (42) to a magazine component (18a, 18b, 18c),
- arranging the magazine component (18a, 18b, 18c) on the magazine housing device (10) and
- setting the securing state of the security device (42) and thus establishing a connection between the magazine component (18a, 18b, 18c) and the assembly frame (82).

13. Method according to claim 12,
**characterized in that**
when the assembly device (72) is used in a shaft (76), the following further steps are carried out:
- arranging a connecting web (86) between a shaft opening (88) of the shaft (76) and the magazine housing device (10),
- pushing a magazine component (18a, 18b, 18c) from the shaft opening (88) over the connecting web (86) onto the magazine housing device (10),
- setting the securing state of the securing device (42) from the shaft opening (88), and
- removing the connecting web (86).

14. The method according to claim 13,
**characterized in that** by means of an elongated rod (92)
the magazine component (18a, 18b, 18c) is pushed onto the magazine housing device (10) at least partially and the securing state of the security device (42) is set.

15. The method according to claim 14,
**characterized in that**,
before the magazine component (18a, 18b, 18c) is pushed onto the magazine housing device (10), magazine components (18a, 18b, 18c) that have already been housed by the magazine housing device (10) are at least partially removed by means of the aforesaid rod (86).

## Revendications

1. Dispositif de montage permettant de réaliser des étapes de montage sur une paroi comportant
- un cadre de montage (82) mobile,
- un composant d'installation mécatronique (84),
- un dispositif de réception de chargeur (10),
- un composant de chargeur (18a, 18b, 18c) et
- un dispositif de sécurité (42),
dans lequel
- le composant d'installation mécatronique (84) et le dispositif de réception de chargeur (10) sont agencés sur le cadre de montage (82),
- le dispositif de réception de chargeur (10) est conçu pour recevoir le composant de chargeur (18a, 18b, 18c) avec des moyens de montage reçus à l'intérieur (23, 25), dans lequel des moyens de montage (23, 25) peuvent être retirés du composant de chargeur (18a, 18b, 18c) lors de la réalisation d'une étape de montage au moyen du composant d'installation mécatronique (84) et
- le dispositif de sécurité (42) est conçu et agencé de telle sorte que, dans un état de sécurité, il établit une liaison entre le composant de chargeur (18a, 18b, 18c) et le cadre de montage (82) et bloque ainsi le composant de chargeur (18a, 18b, 18c) reçu par le dispositif de réception de chargeur (10) contre un déplacement par rapport au cadre de montage (82),
**caractérisé en ce que**
- le composant de chargeur (18a, 18b, 18c) présente un premier élément d'accouplement (27) et
- le dispositif de sécurité présente un second élément d'accouplement (44), dans lequel le premier élément d'accouplement (27) et le second élément d'accouplement (44) sont réalisés et agencés de telle sorte que le dispositif de sécurité (42) peut être accouplé de manière amovible au composant de chargeur (18a, 18b, 18c) au moyen des deux éléments d'accouplement (27, 44).

2. Dispositif de montage selon la revendication 1,
**caractérisé en ce que**
le dispositif de réception de chargeur (10) et le composant de chargeur (18a, 18b, 18c) sont réalisés de telle sorte que le dispositif de réception de chargeur (10) peut recevoir plusieurs composants de chargeur (18a, 18b, 18c) et dans le cas où le dispositif de réception de chargeur (10) reçoit plusieurs composants de chargeur (18a, 18b, 18c), un dispositif de sécurité (42) n'est accouplé qu'à un composant de chargeur (18c).

3. Dispositif de montage selon la revendication 1 ou 2,
**caractérisé en ce que**
le dispositif de réception de chargeur (10) et le composant de chargeur (18a, 18b, 18c) sont réalisés de telle sorte que le dispositif de réception de chargeur (10) peut recevoir plusieurs composants de chargeur (18a, 18b, 18c) et
dans le cas où le dispositif de réception de chargeur (10) reçoit plusieurs composants de chargeur (18a, 18b, 18c), tous les composants de chargeur (18a, 18b, 18c) reçus par le dispositif de réception de chargeur (10) présentent un premier élément d'accouplement (27) pour l'accouplement d'un dispositif de sécurité (42).

4. Dispositif de montage selon la revendication 1, 2 ou 3,
**caractérisé en ce que**
- le dispositif de réception de chargeur (10) et l'au moins un composant de chargeur (18a, 18b, 18c) sont réalisés de telle sorte que l'au moins un composant de chargeur (18a, 18b, 18c) peut être glissé sur le dispositif de réception de chargeur (10) sur un côté de chargement (30) du dispositif de réception de chargeur (10) et
- le dispositif de sécurité accouplé à l'au moins un composant de chargeur (18a, 18b, 18c) glissé sur le dispositif de réception de chargeur (10) est agencé sur le côté de chargement (30) du dispositif de réception de chargeur (10).

5. Dispositif de montage selon quelconque l'une des revendications 1 à 4,
**caractérisé en ce que**
le second élément d'accouplement (44) du dispositif de sécurité (42) est réalisé comme une fermeture à cliquet (44) et le premier élément d'accouplement (27) du composant de chargeur (18a, 18b, 18c) est réalisé comme un évidement (27) correspondant à la fermeture à cliquet (44).

6. Dispositif de montage selon l'une quelconque des revendications 1 à 5,
**caractérisé en ce que**
le dispositif de sécurité (42) présente une serrure à pêne dormant (46) comportant au moins une tige de poussée coulissante (48) et la liaison entre le composant de chargeur (18a, 18b, 18c) et le cadre de montage (82) peut être créée par le biais de ladite tige de poussée (48).

7. Dispositif de montage selon l'une quelconque des revendications 1 à 6,
**caractérisé en ce que**
le dispositif de sécurité (42) est réalisé de telle sorte qu'il peut recevoir des moyens de montage (70), qui peuvent être reçus lors de la réalisation d'une étape de montage au moyen du composant d'installation mécatronique (84).

8. Dispositif de montage selon l'une quelconque des revendications 1 à 7,
**caractérisé en ce que**
le dispositif de sécurité (42) et un premier dispositif d'alignement (32, 34, 36) formé par le dispositif de réception de chargeur (10) et le composant de chargeur (18a, 18b, 18c) sont réalisés et agencés de telle sorte que le dispositif de sécurité (42) ne peut adopter l'état de sécurité que si un composant de chargeur (18a, 18b, 18c) reçu par le dispositif de réception de chargeur (10) est aligné dans une orientation prédéfinie par rapport au dispositif de réception de chargeur (10).

9. Dispositif de montage selon la revendication 8,
**caractérisé en ce que**
le composant de chargeur (18a, 18b, 18c) peut être agencé dans deux orientations possibles sur le dispositif de réception de chargeur (10) et le dispositif de réception de chargeur (10) présente une butée (32) et le composant de chargeur (18a, 18b, 18c) présente une première surface latérale (20a, 20b, 20c) et une seconde surface latérale (22a, 22b, 22c) opposée, dans lequel la butée (32) et les deux surfaces latérales (20a, 20b, 20c ; 22a, 22b, 22c) sont réalisées et agencées de telle sorte que
- lorsque la première surface latérale (20a, 20b, 20c) du composant de chargeur (18a, 18b, 18c) est en contact avec la butée (32), le dispositif de sécurité (42) peut adopter l'état de sécurité et
- lorsque la seconde surface latérale (22a, 22b, 22c) du composant de chargeur (18a, 18b, 18c) est en contact avec la butée (32), le dispositif de sécurité (42) ne peut pas adopter l'état de sécurité.

10. Dispositif de montage selon la revendication 8 ou 9,
**caractérisé en ce que**
le dispositif de sécurité (42) et un second dispositif d'alignement (36) formé par deux composants de chargeur (18a, 18b, 18c) reçus dans le dispositif de réception de chargeur (10) l'un derrière l'autre sont réalisés et agencés de telle sorte que le dispositif de sécurité (42) ne peut adopter l'état de sécurité que si les composants de chargeur (18a, 18b, 18c) reçus par le dispositif de réception de chargeur (10) sont alignés dans une orientation prédéfinie par rapport au dispositif de réception de chargeur (10).

11. Dispositif de montage selon la revendication 9 et 10,
**caractérisé en ce que**
le second dispositif d'alignement (36) est formé par des surfaces latérales (22a, 22b, 22c) opposées l'une à l'autre des deux composants de chargeur (18a, 18b, 18c) reçus par le dispositif de réception de chargeur (10) l'un derrière l'autre, dans lequel les surfaces latérales (22a, 22b, 22c) sont réalisées et agencées de telle sorte que le dispositif de sécurité (42) ne peut adopter l'état de sécurité que si la deuxième surface latérale (22a) d'un premier composant de chargeur (18a) reposant sur la butée (32) du dispositif de réception de chargeur (10) est agencée en face d'une première surface latérale (20b) du second composant de chargeur (18b).

12. Procédé d'agencement d'un composant de chargeur sur un dispositif de réception de chargeur d'un dispositif de montage selon l'une quelconque des revendications 1 à 11 comportant les étapes suivantes :
- accouplement d'un dispositif de sécurité (42) sur un composant de chargeur (18a, 18b, 18c),
- agencement du composant de chargeur (18a, 18b, 18c) sur le dispositif de réception de chargeur (10) et
- réglage de l'état de sécurité du dispositif de sécurité (42) et ainsi établissement d'une liaison entre le composant de chargeur (18a, 18b, 18c) et le cadre de montage (82).

13. Procédé selon la revendication 12,
**caractérisé en ce que**
lors d'une utilisation du dispositif de montage (72) dans un puits (76), les étapes supplémentaires suivantes sont réalisées :
- agencement d'une barrette de liaison (86) entre une ouverture de puits (88) du puits (76) et le dispositif de réception de chargeur (10),
- insertion d'un composant de chargeur (18a, 18b, 18c) depuis l'ouverture de puits (88) par le biais de la barrette de liaison (86) sur le dispositif de réception de chargeur (10),
- réglage de l'état de sécurité du dispositif de sécurité (42) à partir de l'ouverture de puits (88) et
- retrait de la barrette de liaison (86).

14. Procédé selon la revendication 13,
**caractérisé en ce que**
l'insertion du composant de chargeur (18a, 18b, 18c) sur le dispositif de réception de chargeur (10) s'effectue au moins partiellement et le réglage de l'état de sécurité du dispositif de sécurité (42) s'effectue au moyen d'une tige allongée (92).

15. Procédé selon la revendication 14,
**caractérisé en ce que**
avant l'insertion du composant de chargeur (18a, 18b, 18c) sur le dispositif de réception de chargeur (10), des composants de chargeur (18a, 18b, 18c) déjà reçus par le dispositif de réception de chargeur (10) sont retirés au moins partiellement au moyen de ladite tige (86).
